# EUROPÄISCHE PATENTSCHRIFT

(11) **EP 2 462 340 B1**
(45) Veröffentlichungstag und Bekanntmachung des Hinweises auf die Patenterteilung: **16.09.2020**
(21) Anmeldenummer: 10730479.2
(22) Anmeldetag: 12.07.2010
(51) Int. Cl.: H01F 38/12, H01T 13/44, F02P 13/00, F02P 3/02, H01R 13/24

(54) **ZÜNDSPULE, ZÜNDKERZE UND ZÜNDANORDNUNG**
IGNITION COIL, SPARK PLUG AND IGNITION ASSEMBLY
BOBINE, BOUGIE ET SYSTÈME D'ALLUMAGE

(30) Priorität: 03.08.2009 DE 102009035897
(43) Veröffentlichungstag der Anmeldung: 13.06.2012
(73) Patentinhaber: Robert Bosch GmbH, 70442 Stuttgart (DE)
(72) Erfinder: STEINBERGER, Werner, 87509 Immenstadt (DE)
(86) Internationale Anmeldenummer: PCT/EP2010/059994
(87) Internationale Veröffentlichungsnummer: WO 2011/015427

(56) Entgegenhaltungen:
- EP-A1- 0 478 411
- EP-A1- 0 713 006
- WO-A1-2008/148765
- DE-A1- 10 007 545
- FR-E- 79 484
- GB-A- 371 892
- JP-A- 2003 168 539
- US-A- 2 266 614
- US-A- 2 321 782
- US-A- 2 365 219
- US-A- 5 487 676
- US-A- 5 827 079
- US-B1- 6 668 810

## Beschreibung

### Stand der Technik

Die vorliegende Erfindung betrifft eine eine Zündanordnung mit einer Zündspule und einer Zündkerze.

Zündspulen, Zündkerzen sowie aus diesen bestehende Zündanordnungen, sind aus dem Stand der Technik in unterschiedlichen Ausgestaltungen bekannt. Beispielsweise zeigt die DE 10 2007 026 669 A1 eine Zündspule mit einem Hochspannungsanschluss und einer Feder zur elektrischen Verbindung des Hochspannungsanschlusses mit einer Zündkerze, bei der die Feder von einem Schutzmantel umgeben ist. Ein Kontakt zwischen der Feder und einem Kontaktbereich der Zündkerze ist daher derart ausgebildet, dass die Feder einen sich konisch erweiternden Kontaktabschnitt aufweist, welcher über einen Kontaktbereich der Zündkerze gestülpt ist. Derartige Zündkerzen haben sich grundsätzlich bewährt, allerdings werden die Bauräume moderner Motoren immer enger. Eine Möglichkeit wäre daher, einen Durchmesser eines Kerzenschachts zu reduzieren. Allerdings führt das scharfkantige Federende nachteiligerweise zu einer Feldstärkeerhöhung zwischen dem Federende und dem Kerzenschacht. Hierdurch könnte es aufgrund höherer Spannungsanforderungen an dieser Stelle zu elektrischen Ausfällen kommen, was jedoch unbedingt vermieden werden muss. Es wäre daher wünschenswert, eine verbesserte Verbindung zwischen einer Zündkerze und einer Zündspule mit insbesondere reduziertem Bauraum zu haben.

Weitere Zündspulen, Zündkerzen sowie aus diesen bestehende Zündanordnungen, sind bekannt aus US 6 668 810 B1, DE 100 07 545 A1, EP 0 Offenbarung der Erfindung

Die erfindungsgemäße Zündanordnung mit den Merkmalen des Anspruchs 1 weist den Vorteil auf, dass sie eine einfache und sichere Kontaktierung einer Zündkerze ermöglicht und dabei besonders einfach und kostengünstig herstellbar ist. Ferner stellt die erfindungsgemäße Zündanordnung sicher, dass insbesondere im Bereich der Kontaktierung der Zündspule mit der Zündkerze nur ein sehr kleiner Bauraum, insbesondere in radialer Richtung einer Feder der Zündspule, notwendig ist. Darüber hinaus kann eine sichere Abschirmung eines Kontaktabschnitts am Ende der Feder der Zündspule ermöglicht werden. Dies wird erfindungsgemäß dadurch erreicht, dass die Zündspule einen zur Zündkerze gerichteten Kontaktabschnitt der Feder aufweist, welcher einen reduzierten Außenumfang im Vergleich zu einem restlichen Außenumfang der Feder aufweist. Der reduzierte Außenumfang des Kontaktabschnitts kann dadurch sehr gut in radialer Richtung gegenüber dem mit Masse verbundenen Zylinderkopf abgeschirmt werden. Die Abschirmung erfolgt mittels einer in einem Kontaktbereich der Zündkerze vorgesehenen Ausnehmung, die einen ringförmig umlaufenden Wandbereich aufweist, welcher im montierten Zustand der Zündspule den umfangsreduzierten Kontaktabschnitt der Feder abschirmt.

Die Unteransprüche zeigen bevorzugte Weiterbildungen der Erfindung.

Erfindungsgemäß ist der außendurchmesser-reduzierte Kontaktabschnitt der Feder sich konisch verjüngend ausgebildet. Hierdurch wird eine zusätzliche Zentrierwirkung während einer Montage der Zündspule an einer Zündkerze durch den sich verjüngenden Kontaktabschnitt der Feder erreicht. Weiter sorgt der sich verjüngende Bereich zusätzlich für eine gute Fixierung der Feder im montierten Zustand, so dass z.B. beim Auftreten von Vibrationen im Motor ein verringerter Abrieb durch eine reduzierte Bewegung des sich verjüngenden Kontaktabschnitts der Feder auftritt. Weil der Kontaktabschnitt der Feder konisch ausgebildet ist, weist der Kontaktabschnitt eine im Wesentlichen kegelstumpfförmige Hüllfläche auf, wobei die kegelstumpfförmige Hüllfläche vorzugweise in einem Öffnungswinkel zwischen 40° und 60°, besonders bevorzugt 50°, gebildet ist. Um möglichst wenig Bewegungsspielraum im Kontaktabschnitt der Feder aufzuweisen, ist erfindungsgemäß der Kontaktabschnitt der Feder im montierten Zustand auf Block angeordnet, d.h., benachbarte Windungen am Kontaktabschnitt der Feder berühren sich.

Die vorliegende Erfindung betrifft eine Zündanordnung mit einer Zündkerze , umfassend einen Kontaktbereich für einen Kontakt mit einer Feder einer Zündspule. Der Kontaktbereich der Zündkerze weist eine Ausnehmung auf, welche von einem geschlossenen, ringförmigen Wandbereich umgeben ist. Die Ausnehmung dient zur Aufnahme eines Kontaktabschnitts der Feder der Zündspule und der Wandbereich stellt eine Abschirmung des Kontaktabschnitts der Feder in Radialrichtung bereit. Eine Öffnung der Ausnehmung an der Zündkerze ist vorzugsweise senkrecht zu einer Mittelachse der Feder gerichtet, um eine sichere und einfache Aufnahme der Feder in der Ausnehmung zu ermöglichen. Somit kann erfindungsgemäß durch das Vorsehen der Ausnehmung eine sehr kostengünstige und sichere Abschirmung des Federendes erreicht werden, so dass keine unerwünschten elektrischen Feldstärke-Überhöhungen am Ende der Feder auftreten. Dabei kann insbesondere Bauraum in radialer Richtung der Zündkerze eingespart werden, so dass z.B. eine Bohrung in einem Zylinderkopf für die Zündkerze mit einem geringeren Durchmesser ausgebildet sein kann.

Vorzugsweise verjüngt sich die Ausnehmung in Richtung zu einer Mittelachse der Zündkerze hin, um ein einfaches Finden eines Kontaktabschnitts der Feder der Zündspule zu ermöglichen. Die Verjüngung der Ausnehmung ist vorzugsweise konisch, insbesondere in einem Öffnungswinkel von 40° bis 60° und besonders bevorzugt in einem Öffnungswinkel von 50°. Alternativ ist die Ausnehmung am Kontaktbereich der Zündkerze zylindrisch ausgebildet, so dass die Ausnehmung ebenfalls einfach und kostengünstig hergestellt werden kann. Gemäß einer weiteren Alternative ist der Kontaktabschnitt als Kugelsegment oder als Parabelabschnitt ausgebildet.

Weiter bevorzugt weist die Ausnehmung eine Tiefe auf, welche gleich oder größer ist als ein Durchmesser eines Federdrahts der Feder der Zündspule. Dadurch wird sichergestellt, dass zumindest eine komplette Windung des Federendes in der Ausnehmung der Zündkerze angeordnet ist. Vorzugsweise wird die Tiefe der Ausnehmung jedoch derart gewählt, dass mindestens zwei vollständige Windungen der Feder aufnehmbar sind. Weiter bevorzugt weist der die Ausnehmung umgebende Wandbereich eine minimale Dicke auf, welche einem Drahtdurchmesser der Feder entspricht.

Um eine besonders sichere Kontaktierung zwischen der Feder der Zündspule und der Zündkerze zu ermöglichen, weist die Ausnehmung einen kreisförmigen Bodenbereich auf. Hierdurch kann die letzte Windung der Feder sicher am Bodenbereich der Ausnehmung aufliegen. Weiter bevorzugt ist dabei ein Übergang vom Bodenbereich zum Wandbereich der Ausnehmung mit einer Abrundung ausgebildet. Besonders bevorzugt ist die Abrundung mit einem Radius gewählt, welcher einem Radius des Drahtes der Feder der Zündspule entspricht. Der Radius ist vorzugsweise zwischen 0,3 bis 0,5 mm, besonders bevorzugt 0,4 mm. Weiter bevorzugt ist die Tiefe der Ausnehmung kleiner als ein Radius des Bodenbereichs. Hierdurch kann sichergestellt werden, dass der Kontaktbereich der Zündkerze in Axialrichtung nicht zu lang wird. Alternativ könnte der Übergang zwischen Bodenbereich und Wandbereich auch scharfkantig sein.

Weiterhin betrifft die vorliegende Erfindung eine Zündanordnung, umfassend eine Zündkerze und eine Zündspule. Die Zündkerze weist einen Kontaktbereich mit einer Ausnehmung auf, welche von einem ringförmig geschlossenen Wandbereich umgeben ist. Die Zündspule umfasst eine Feder mit einem Kontaktabschnitt, welcher in der Ausnehmung der Zündkerze angeordnet ist. Dadurch weist die erfindungsgemäße Zündanordnung eine hervorragende Kontaktierung zwischen dem Federende und der Zündkerze auf, und ferner ist der Kontaktabschnitt der Feder sicher in der Ausnehmung aufgenommen. Eine Kontaktierung zwischen dem Federende und der Zündkerze kann dabei sowohl über einen Bodenbereich der Ausnehmung als auch den umgebenden Wandbereich erfolgen. Hierdurch wird eine verbesserte Kontaktierung erreicht und andererseits stellt der das Federende umgebende Wandbereich der Zündkerze eine Abschirmung sicher. Dabei weist die erfindungsgemäße Zündanordnung keinen in Radialrichtung der Zündkerze vergrößerten Bauraum auf, sondern kann bevorzugt noch kleiner ausgestaltet werden. Hierdurch können insbesondere verschärfte Bauraumanforderungen bei modernen Motoren eingehalten werden und entsprechend notwendige Bohrungen in einem Zylinderkopf für die Zündkerze und Zündspule verkleinert werden.

Die erfindungsgemäße Zündanordnung ist vorzugsweise derart aufgebaut, dass eine Form der Ausnehmung der Zündkerze komplementär zu einer Hüllfläche des Kontaktabschnitts der Feder der Zündspule ausgebildet ist. Hierdurch entsprechen sich die Form der Ausnehmung und die Form des Kontaktabschnitts der Feder, so dass die beiden Kontaktbereiche der Zündkerze und der Zündspule zueinander passend ausgestaltet sind. Dies vereinfacht neben einer Montage auch die Kontaktierung zwischen den beiden Bauteilen. Alternativ sind die Hüllflächen der Ausnehmung und des Kontaktabschnitts nicht komplementär zueinander vorgesehen, z.B. der Kontaktabschnitt zylindrisch und die Ausnehmung konisch.

Vorzugsweise ist eine Tiefe der Ausnehmung in Axialrichtung mindestens gleich groß oder größer als ein Drahtdurchmesser der Feder der Zündspule. Bevorzugt ist die Tiefe der Ausnehmung zwei bis drei Mal größer als der Drahtdurchmesser der Feder. Weiter bevorzugt ist eine Dicke des Wandbereichs gleich oder größer dem Drahtdurchmesser der Feder. Die Tiefe der Ausnehmung in Axialrichtung beträgt vorzugsweise zwischen 1,2 mm bis 1,6 mm, besonders bevorzugt 1,5 mm. Der Durchmesser des Federdrahts liegt vorzugsweise zwischen 0,5 bis 0,8 mm und beträgt besonders bevorzugt 0,6 mm.

Gemäß einer weiteren bevorzugten Ausgestaltung der Erfindung kontaktiert der Kontaktabschnitt der Feder ausschließlich den Wandbereich der Zündkerze. Hierdurch kann ein minimaler Abrieb sichergestellt werden und es wird eine Kontaktierung an lediglich einer Stelle möglich.

### Zeichnung

Nachfolgend werden bevorzugte Ausführungsbeispiele der Erfindung unter Bezugnahme auf die begleitende Zeichnung im Detail beschrieben. In der Zeichnung ist:
- Figur 1: eine schematische Schnittansicht einer Zündanordnung gemäß einem ersten Ausführungsbeispiel der Erfindung,
- Figur 2: eine Vergrößerung eines Kontaktierungsbereichs zwischen einer Zündspule und einer Zündkerze der Zündanordnung von Figur 1,
- Figur 3: eine Vergrößerung eines Kontaktbereichs der Zündkerze.

### Bevorzugte Ausführungsformen der Erfindung

Nachfolgend wird unter Bezugnahme auf die Figuren 1 bis 3 eine Zündanordnung 1 als Ausführungsbeispiel der Erfindung beschrieben.

Wie aus Figur 1 ersichtlich ist, umfasst die Zündspule 2 ein Spulengehäuse 5, in dem eine Primärspule 6 und eine Sekundärspule 7 derart zusammenwirken, dass aus einer niedrigen Gleichspannung einer Batterie 4 eine Hochspannung für die Zündkerze 3 erzeugt wird. Die Primärspule 6 ist über einen Niederspannungsanschluss 8 mit der Batterie 4 und über einen Hochspannungsanschluss 9 mit der Zündkerze 3 elektrisch verbindbar. Die Zündkerze 3 ist in einem Schacht 10 eines Zylinderkopfes 11 einer Brennkraftmaschine angeordnet. Eine Mittelachse der Zündkerze und der Zündspule ist mit dem Bezugszeichen 12 gekennzeichnet.

Die Zündspule 2 umfasst ferner als Kontaktelement eine Feder 15, welche von einer isolierenden Schutzhülle 16 umgeben ist. Die isolierende Schutzhülle umgibt dabei sowohl den Hochspannungsanschluss 9 als auch einen Kontaktbereich 30 der Zündkerze 3. Der Kontaktbereich 30 ist der Bereich der Zündkerze 3, welcher in Richtung der Längsachse 12 zur Zündspule 3 gerichtet ist. Wie aus den Figuren 2 und 3 ersichtlich ist, weist der Kontaktbereich 30 der Zündkerze eine Ausnehmung 31 auf, welche am äußersten Ende des Kontaktbereichs 30 angeordnet ist. Die Ausnehmung 31 weist einen Bodenbereich 33 und einen den Bodenbereich 33 ringförmig vollständig umgebenden Wandbereich 32 auf. Wie aus Figur 3 ersichtlich ist, ist der Wandbereich 32, ausgehend von der Öffnung der Ausnehmung 31 in Richtung zum Bodenbereich 33, sich verjüngend ausgebildet. Genauer verjüngt sich die Ausnehmung 31 konisch, wobei ein Öffnungswinkel α der Verjüngung 50° beträgt. Ferner ist am Kontaktbereich 30 der Zündkerze eine radial nach außen gerichtete Stützschulter 34 ausgebildet, welche eine Abstützung für die Schutzhülle 16 bildet, wie aus Figur 2 ersichtlich.

Wie weiter aus den Figuren 1 und 2 ersichtlich ist, weist die Feder 15 drei Hauptabschnitte auf, nämlich einen ersten Blockabschnitt 15.1, einen Federabschnitt 15.2 und einen Kontaktabschnitt 15.3. Der Blockabschnitt 15.1 ist dabei um ein Vielfaches länger als der Federabschnitt 15.2 und der Kontaktabschnitt 15.3 zusammen. Alternativ kann auf den Blockabschnitt 15.1 verzichtet werden und der Abschnitt stattdessen vollständig als Federabschnitt ausgebildet sein. Hierbei kann sich auch eine Steigung des Federabschnitts über die Länge ändern. Der Kontaktabschnitt 15.3, ist, wie aus Figur 2 ersichtlich, in Richtung seines Endes ebenfalls sich verjüngend ausgebildet. In diesem Ausführungsbeispiel umfasst der sich verjüngende Kontaktabschnitt 15.3 genau drei Windungen der Feder 15. Der Kontaktabschnitt 15.3 bildet somit ein im Wesentlichen kegelstumpfförmiges Ende der Feder, welches für eine Kontaktierung mit der Zündkerze 3 ausgebildet ist. Ein Öffnungswinkel der Verjüngung des Kontaktabschnitts 15.3 entspricht dabei dem Öffnungswinkel α des Wandbereichs 32 der Ausnehmung 31 an der Zündkerze. Die letzte Windung des Kontaktabschnitts 15.3 der Feder kann den Bodenbereich 33 berühren, der Kontaktabschnitt liegt jedoch sicher am umlaufenden Wandbereich 32 der Ausnehmung 31 auf. Hierbei genügt eine einzige Kontaktstelle zwischen Kontaktabschnitt und Wandbereich. Im Ausführungsbeispiel berühren die zweite und dritte Windung des Kontaktabschnitts 15.3 den Wandbereich 32. Hierdurch wird eine besonders gute Kontaktierung zwischen dem Kontaktabschnitt 15.3 und dem Kontaktbereich 30 der Zündkerze erreicht. Weiter sind die Windungen des Kontaktabschnitts 15.3 auf Block, d.h., einander berührend, ausgebildet, was eine verbesserte Kontaktierung bereitstellt und zu einer gewissen Erhöhung der Stabilität des Kontaktabschnitts 15.3 der Feder führt. Ferner stellt der Wandbereich 32 eine umlaufende Abschirmung für das Federende bereit, so dass eine hervorragende Abschirmung gegenüber elektrischen Feldstärkeüberhöhungen im Bereich des scharfkantigen Endes der Feder vorhanden ist. Dabei ist ein Außenumfang des Kontaktbereichs 30 nicht größer als bei herkömmlichen Zündkerzen, sondern kann im Gegenteil kleiner ausgebildet werden. Hierdurch kann Bauraum für die Abschirmung des Federendes eingespart werden und somit der Schacht 10 einen reduzierten Durchmesser aufweisen.

Erfindungsgemäß stellt somit die Zündkerze, genauer der Wandbereich 32, am Kontaktbereich 30 der Zündkerze die Abschirmung für das Federende bereit, so dass keine weiteren zusätzlichen Bauteile notwendig sind. Ferner kann eine Länge des Kontaktbereichs 30 der Zündkerze in axialer Richtung reduziert werden, so dass sich hierdurch auch eine Bauraumreduzierung in axialer Richtung ergibt. Ferner ergeben sich Materialeinsparungen am Kontaktbereich 30 der Zündkerze. Dies führt zu einer weiteren Kostenreduktion der Zündkerze. Alternativ kann dieser Bereich für einen verlängerten Isolatorbereich genutzt werden. Ferner stellt die konusförmige Ausnehmung 31 ein leichteres Finden des Kontaktabschnitts 15.3 bei der Montage sicher und ermöglicht zusätzlich eine verbesserte Fixierung des Kontaktabschnitts 15.3 in der Ausnehmung 31 bei Vibrationen der Brennkraftmaschine. Hieraus resultiert ein reduzierter Abrieb und somit eine verlängerte Lebensdauer der Kontaktierung zwischen Zündspule und Zündkerze. Die erfindungsgemäße Kontaktierungslösung zwischen Zündkerze und Zündspule stellt somit eine signifikante Verbesserung bereit, die auf einfache und kostengünstige Weise realisierbar ist. Ferner kann durch das Vorsehen der Stützschulter 34 auch eine einfache Fixierung der Schutzhülle 16 an der Zündkerze 3 ermöglicht werden.

Figur 3 zeigt im Detail den Kontaktbereich 30 der Zündkerze 3, wobei eine Tiefe T der Ausnehmung 31 ungefähr das dreifache eines Drahtdurchmessers D (Figur 2) aufweist. In diesem Ausführungsbeispiel beträgt die Tiefe 1,5 mm, wobei der Kontaktbereich 30 in axialer Richtung eine Gesamtdicke A von 2,8 mm aufweist. Ein maximaler Außendurchmesser B an der Stützschulter 34 beträgt 7,7 mm, ein Außendurchmesser C des Wandbereichs 32 beträgt 6,4 mm und ein Durchmesser E an der Öffnung der Ausnehmung 31 beträgt 5 mm. Ferner ist ein Übergang zwischen der inneren Wandfläche des Wandbereichs 32 und dem Bodenbereich 33 mit einem Radius R vorgesehen, wobei der Wandbereich 32 an der Öffnung der Ausnehmung 31 ebenfalls Abrundungen aufweist, so dass insbesondere der Kontaktabschnitt 15.3 der Feder einfach eingeführt werden kann und auch die Schutzhülle 16 einfach über den Wandbereich 32 übergestülpt werden kann. Dies ermöglicht eine besonders einfache Montage.

## Patentansprüche

1. Zündanordnung, umfassend eine Zündspule (2) und eine Zündkerze (3), wobei die Zündspule (2) einen Hochspannungsanschluss (9) und eine Feder (15) zur elektrischen Verbindung des Hochspannungsanschlusses (9) mit der Zündkerze (3) aufweist, wobei ein zur Zündkerze (3) gerichteter Kontaktabschnitt (15.3) der Feder (15) einen, im Vergleich zu einem Außenumfang weiterer Abschnitte (15.1, 15.2) der Feder (15), reduzierten Außenumfang aufweist, wobei der Kontaktabschnitt (15.3) der Feder (15) sich in Richtung des Endes der Feder (15) verjüngend ausgebildet ist und sich konisch verjüngt, wobei die Zündkerze einen Kontaktbereich (30) für eine Kontaktierung mit der Feder (15) aufweist, wobei der Kontaktbereich (30) eine von einem geschlossenen, ringförmigen Wandbereich (32) umgebene Ausnehmung (31) mit einem kreisförmigen Bodenbereich (33) zur Aufnahme eines Kontaktabschnitts (15.3) der Feder der Zündspule aufweist und wobei der kreisförmige Bodenbereich (33) und der ringförmige Wandbereich (32) der Ausnehmung (31) dazu eingerichtet sind, die Feder der Zündspule mit dem Kontaktbereich (30) der Zündkerze zu kontaktieren, **dadurch gekennzeichnet, dass** im montierten Zustand der Kontaktabschnitt (15.3) der Feder (15) auf Block angeordnet ist und benachbarte Windungen am Kontaktabschnitt (15.3) der Feder (15) sich berühren, dass der ringförmige Wandbereich (32) eingerichtet ist, den Kontaktabschnitt (15.3) der Feder (15) abzuschirmen und dass der Kontaktabschnitt (15.3) eingerichtet ist, in radialer Richtung in dem Kontaktbereich (30) der Zündkerze (3) abgeschirmt zu werden.

2. Zündanordnung nach Anspruch 1, **dadurch gekennzeichnet, dass** eine Form der Ausnehmung (31) komplementär zu einer Hüllkurve des Kontaktabschnitts (15.3) der Feder der Zündspule (2) ist.

3. Zündanordnung nach Anspruch 1 oder 2, **dadurch gekennzeichnet, dass** eine Tiefe (T) der Ausnehmung (31) der Zündkerze (3) gleich oder größer ist als ein Durchmesser (D) des Federdrahts der Feder (15), vorzugsweise zwei Mal oder drei Mal größer als der Durchmesser (D) des Federdrahts, ist.

4. Zündanordnung nach Anspruch 1 bis 3, **dadurch gekennzeichnet, dass** der Kontaktabschnitt (15.3) der Feder (15) der Zündspule ausschließlich den Wandbereich (32) der Ausnehmung (31) kontaktiert.

5. Zündanordnung nach einem der vorhergehenden Ansprüche, **dadurch gekennzeichnet, dass** sich der Kontaktabschnitt (15.3) der Feder in einem Öffnungswinkel (α) zwischen 40° und 60°, bevorzugt in einem Öffnungswinkel (α) von 50°, konisch verjüngt.

6. Zündanordnung nach einem der vorhergehenden Ansprüche, **dadurch gekennzeichnet, dass** der Kontaktabschnitt (15.3) der Feder (15) genau zwei Windungen oder genau drei Windungen umfasst.

7. Zündanordnung nach einem der vorhergehenden Ansprüche, **dadurch gekennzeichnet, dass** die Ausnehmung (31) sich in Richtung auf eine Mittelachse (12) der Zündkerze verjüngt.

8. Zündanordnung nach Anspruch 7, **dadurch gekennzeichnet, dass** sich die Ausnehmung (31) konisch verjüngt, bevorzugt in einem Öffnungswinkel (α) zwischen 40° und 60° und besonders bevorzugt in einem Öffnungswinkel (α) von 50°.

9. Zündanordnung nach einem der Ansprüche 1 bis 6, **dadurch gekennzeichnet, dass** die Ausnehmung (31) zylindrisch ausgebildet ist.

10. Zündanordnung nach einem der vorhergehenden Ansprüche, **dadurch gekennzeichnet, dass** die Ausnehmung (31) eine Tiefe (T) aufweist, welche gleich oder größer ist als ein Durchmesser (D) des Federdrahts der Feder (15) der Zündspule.

11. Zündanordnung nach einem der vorhergehenden Ansprüche, **dadurch gekennzeichnet, dass** die Ausnehmung (31) konzentrisch zu einer Mittelachse (12) der Zündkerze ist.

12. Zündanordnung nach einem der vorhergehenden Ansprüche, **dadurch gekennzeichnet, dass** der Wandbereich (32) eine Mindestdicke aufweist, welche gleich oder größer als ein Durchmesser (D) des Federdrahts der Feder (15) der Zündspule ist.

## Claims

1. Ignition arrangement, comprising an ignition coil (2) and a spark plug (3), the ignition coil (2) having a high voltage connector (9) and a spring (15) for the electric connection of the high voltage connector (9) to the spark plug (3), a contact section (15.3) of the spring (15), which contact section (15.3) is directed towards the spark plug (3), having a reduced external circumference in comparison with an external circumference of further sections (15.1, 15.2) of the spring (15), the contact section (15.3) of the spring (15) being of tapering configuration in the direction of the end of the spring (15) and tapering conically, the spark plug having a contact region (30) for contacting with the spring (15), the contact region (30) having a recess (31) which is surrounded by a closed, annular wall region (32) and with a circular bottom region (33) for receiving a contact section (15.3) of the spring of the spark plug, and the circular bottom region (33) and the annular wall region (32) of the recess (31) being set up to make contact of the spring of the ignition coil with the contact region (30) of the spark plug, **characterized in that**, in the mounted state, the contact section (15.3) of the spring (15) is arranged in full contact, and adjacent windings on the contact section (15.3) of the spring (15) touch one another, **in that** the annular wall region (32) is set up to shield the contact section (15.3) of the spring (15), and **in that** the contact section (15.3) is set up to be shielded in the radial direction in the contact region (30) of the spark plug (3).

2. Ignition arrangement according to Claim 1, **characterized in that** a shape of the recess (31) is complementary with respect to an envelope curve of the contact section (15.3) of the spring of the ignition coil (2) .

3. Ignition arrangement according to Claim 1 or 2, **characterized in that** a depth (T) of the recess (31) of the spark plug (3) is greater than or equal to a diameter (D) of the spring wire of the spring (15), and is preferably two times or three times greater than the diameter (D) of the spring wire.

4. Ignition arrangement according to Claims 1 to 3, **characterized in that** the contact section (15.3) of the spring (15) of the ignition coil makes contact exclusively with the wall region (32) of the recess (31).

5. Ignition arrangement according to one of the preceding claims, **characterized in that** the contact section (15.3) of the spring tapers conically in a cone angle (α) of between 40° and 60°, preferably in a cone angle (α) of 50°.

6. Ignition arrangement according to one of the preceding claims, **characterized in that** the contact section (15.3) of the spring (15) comprises precisely two windings or precisely three windings.

7. Ignition arrangement according to one of the preceding claims, **characterized in that** the recess (31) tapers in the direction of a centre axis (12) of the spark plug.

8. Ignition arrangement according to Claim 7, **characterized in that** the recess (31) tapers conically, preferably in a cone angle (α) of between 40° and 60° and particularly preferably in a cone angle (α) of 50°.

9. Ignition arrangement according to one of Claims 1 to 6, **characterized in that** the recess (31) is of cylindrical configuration.

10. Ignition arrangement according to one of the preceding claims, **characterized in that** the recess (31) has a depth (T) which is greater than or equal to a diameter (D) of the spring wire of the spring (15) of the ignition coil.

11. Ignition arrangement according to one of the preceding claims, **characterized in that** the recess (31) is concentric with respect to a centre axis (12) of the spark plug.

12. Ignition arrangement according to one of the preceding claims, **characterized in that** the wall region (32) has a minimum thickness which is greater than or equal to a diameter (D) of the spring wire of the spring (15) of the ignition coil.

## Revendications

1. Système d'allumage, comprenant une bobine d'allumage (2) et une bougie d'allumage (3), la bobine d'allumage (2) présentant une borne haute tension (9) et un ressort (15) pour la connexion électrique de la borne haute tension (9) à la bougie d'allumage (3), dans lequel une partie de contact (15.3) du ressort (15), dirigée vers la bougie d'allumage (3), présente une circonférence extérieure réduite en comparaison avec une circonférence extérieure d'autres parties (15.1, 15.2) du ressort (15), dans lequel la partie de contact (15.3) du ressort (15) est réalisée en s'amincissant en direction de l'extrémité du ressort (15) et s'amincit de manière conique, dans lequel la bougie d'allumage présente une zone de contact (30) pour une mise en contact avec le ressort (15), la zone de contact (30) présentant un évidement (31) entouré d'une zone de paroi annulaire (32) fermée, et muni d'une zone de fond circulaire (33) pour recevoir une partie de contact (15.3) du ressort de la bobine d'allumage, et la zone de fond circulaire (33) et la zone de paroi annulaire (32) de l'évidement (31) étant aménagées pour mettre le ressort de la bobine d'allumage en contact avec la zone de contact (30) de la bougie d'allumage, **caractérisé en ce qu'**à l'état assemblé, la partie de contact (15.3) du ressort (15) est disposée à bloc et des spires voisines sur la partie de contact (15.3) du ressort (15) se touchent, **en ce que** la zone de paroi annulaire (32) est aménagée pour blinder la partie de contact (15.3) du ressort (15), et **en ce que** la partie de contact (15.3) est aménagée pour être blindée dans la direction radiale dans la zone de contact (30) de la bougie d'allumage (3) .

2. Système d'allumage selon la revendication 1, **caractérisé en ce qu'**une forme de l'évidement (31) est complémentaire à une courbe enveloppante de la partie de contact (15.3) du ressort de la bobine d'allumage (2) .

3. Système d'allumage selon la revendication 1 ou 2, **caractérisé en ce qu'**une profondeur (T) de l'évidement (31) de la bougie d'allumage (3) est égale ou supérieure à un diamètre (D) du fil pour ressort du ressort (15), de préférence deux ou trois fois supérieure au diamètre (D) du fil pour ressort.

4. Système d'allumage selon la revendication 1 à 3, **caractérisé en ce que** la partie de contact (15.3) du ressort (15) de la bobine d'allumage n'entre en contact qu'avec la zone de paroi (32) de l'évidement (31).

5. Système d'allumage selon l'une quelconque des revendications précédentes, **caractérisé en ce que** la partie de contact (15.3) du ressort s'amincit de manière conique selon un angle d'ouverture (α) compris entre 40° et 60°, de préférence selon un angle d'ouverture (α) de 50°.

6. Système d'allumage selon l'une quelconque des revendications précédentes, **caractérisé en ce que** la partie de contact (15.3) du ressort (15) comprend exactement deux spires ou exactement trois spires.

7. Système d'allumage selon l'une quelconque des revendications précédentes, **caractérisé en ce que** l'évidement (31) s'amincit en direction d'un axe central (12) de la bougie d'allumage.

8. Système d'allumage selon la revendication 7, **caractérisé en ce que** l'évidement (31) s'amincit de manière conique, de préférence selon un angle d'ouverture (α) compris entre 40° et 60° et de plus grande préférence selon un angle d'ouverture (α) de 50°.

9. Système d'allumage selon l'une quelconque des revendications 1 à 6, **caractérisé en ce que** l'évidement (31) est réalisé de manière cylindrique.

10. Système d'allumage selon l'une quelconque des revendications précédentes, **caractérisé en ce que** l'évidement (31) présente une profondeur (T) qui est égale ou supérieure à un diamètre (D) du fil pour ressort du ressort (15) de la bobine d'allumage.

11. Système d'allumage selon l'une quelconque des revendications précédentes, **caractérisé en ce que** l'évidement (31) est concentrique par rapport à un axe central (12) de la bougie d'allumage.

12. Système d'allumage selon l'une quelconque des revendications précédentes, **caractérisé en ce que** la zone de paroi (32) présente une épaisseur minimale qui est égale ou supérieure à un diamètre (D) du fil pour ressort du ressort (15) de la bobine d'allumage.
